# EUROPÄISCHE PATENTSCHRIFT

(11) **EP 0 873 702 B1**
(45) Veröffentlichungstag und Bekanntmachung des Hinweises auf die Patenterteilung: **05.09.2001**
(21) Anmeldenummer: 98107285.3
(22) Anmeldetag: 22.04.1998
(51) Int. Cl.: A47B 49/00, A47B 77/18

(54) **Fachbodenkarussel**
Compartmented carousel
Carrousel compartimenté

(30) Priorität: 23.04.1997 DE 19717073
(43) Veröffentlichungstag der Anmeldung: 28.10.1998
(73) Patentinhaber: Hailo-Werk Rudolf Loh GmbH & Co. KG, D-35708 Haiger-Flammersbach (DE)
(72) Erfinder: Loh, Joachim, 35708 Haiger (DE); Winnemann, Bernd, 35745 Herborn (DE)
(74) Vertreter: Fritz, Edmund Lothar, Dipl.-Chem.

(56) Entgegenhaltungen:
- FR-A- 1 265 981
- NL-C- 113 161
- US-A- 1 559 705
- US-A- 1 784 293
- US-A- 3 596 077
- US-A- 5 244 270

## Beschreibung

Die Erfindung betrifft ein Fachbodenkarussell der im Oberbegriff des Anspruchs 1 genannten Art.

Ein Fachbodenkarussell ist durch die DE-U1-2 951 160 bekannt. Das Fachbodenkarussell ist für den Einbau in einen L-förmigen Eckschrank bestimmt, und die Behältertragvorrichtung ist aus einem runden Drehboden und einer im gewissen Abstand über diesem Drehboden angeordneten Platte mit runden Öffnungen gebildet, durch die zylinderförmige Abfallbehälter führbar sind, die dann auf dem Drehboden abstellbar sind. Drehboden und Platte sind mit an die L-Form des Eckschranks angepaßten kreissegmentförmigen Ausschnitten versehen. Die Behälter lassen sich wahlweise aus dem Schrankbereich herausdrehen, so daß sie von oben befüllt werden können. Dieses Fachbodenkarussell eignet sich jedoch nicht für Diagonaleckschränke.

Ein Fachbodenkarussell ist ferner durch die DE-A1-3 701 893 bekannt. Es ist für den Einbau in eine Spüle bestimmt. Das Traggestell ist durch einen Drehteller mit Vorsprüngen zur Halterung und Zentrierung von zwei Abfallbehältern gebildet, die einen halbkreisförmigen Querschnitt haben und mit ihren Flachseiten aneinandergrenzen. Diese Behälter lassen sich mittels einer Betätigungsvorrichtung unter eine Einwurföffnung der Spüle drehen und über diese Öffnung beschicken. Dieses Fachbodenkarussell erfordert demnach eine Öffnung in der Deckplatte der Spüle oder eines Schranks; diese Öffnung ist nicht immer anbringbar.

Weiterhin ist ein derartiges Fachbodenkarussell durch die EP-B1-0 276 339 bekannt. Dieses Fachbodenkarussell ist für einen mit einer Tür versehenen Schrank bestimmt und weist einen drehbaren, mit Halterungsstegen versehenen Drehteller auf, der über einen Winkel von etwa 255° drei Abfallbehälter mit kreissegmentförmigem Querschnitt trägt. Ein kreisabschnittförmiger Teil fehlt dem Drehteller, der mit der dadurch gebildeten geraden Kante bei geschlossener Schranktür an diese angrenzt. Die Schranktür ist mit einer angelenkten Zahnstange verbunden, die in den Drehmechanismus des Drehtellers so eingreift, daß sich die Abfallbehälter bei Öffnung der Tür nacheinander aus dem Schrank herausdrehen lassen. Dieses Fachbodenkarussell ist jedoch mit einer schlechten Raumausnutzung des Schranks verbunden.

Durch die US-A-3 596 077 ist ein Fachbodenkarussell gemäß dem Oberbegriff des Anspruchs 1 bekannt, bei dem aber ein Mittelpfosten vorgesehen ist, um das sich das Fachbodenkarussel dreht.

Von zwei gegenüberliegenden Seiten ist jeweils eine Schublade in den Mittelteil einführbar. Die Raumausnutzung des Mittelteils ist daher schlecht, und das Fachbodenkarussell muß zur Erreichung der jeweils anderen Schublade gedreht werden. Ferner sind die Seitenwände der Seitenteile so niedrig, daß in den Seitenteilen abgestellte Behälter beim Drehen des Fachbodens herauskippen können.

Eine dem Fachbodenkarussell der letztgenannten Schrift ähnliches Fachbodenkarussell ist aus der US-A-1 559 705 bekannt, mit dem Unterschied, daß nicht die Seitenteile, sondern die Schubladen bzw. Drehfächer gerundete Seitenwände aufweisen. Allerdings geht eine Zwischenplatte zwischen dem Fachboden und einer oberen Platte des Fachbodenkarussells in eine ringförmige Seitenwand über. Ferner ist hierdurch bekannt, einen auf dem Fachboden abgestützten Behälter mit einem Deckel zu versehen und den Fachboden als Drehteller auszubilden. Für dieses bekannte Fachbodenkarussel gelten jedoch dieselben, zum US-Patent 3 596 077 erwähnten Nachteile.

Schließlich ist aus der US-A-5 244 270 ein Fachbodenkarussell bekannt, das sich ebenfalls um einen Mittelpfosten dreht. Auf dem Fachboden sind Behälter abstützbar, die aus einer runden, oberen Karussellplatte herauskippbar sind. Das Traggestell ist dabei im Bereich von obenliegenden Öffnungen der Behälter mit abnehmbaren Deckeln versehen, die die Behälter verschließen.

Die Aufgabe der Erfindung besteht daher darin, ein Fachbodenkarussell der im Oberbegriff des Anspruchs 1 genannten Art zu schaffen, das eine optimale Raumausnutzung des Schranks ermöglicht und das ohne Eingriff in Deckplatte und Tür des Schranks auskommt.

Diese Aufgabe wird mit den Merkmalen des Anspruchs 1 gelöst.

Mit diesem Fachboden lassen sich auch vorhandene Schränke, vorzugsweise Diagonaleckschränke im Zentrum, leicht nachrüsten.

Gemäß einer weiteren Ausbildung der Erfindung weist das Mittelteil ein im Querschnitt U-förmiges Traggestell mit Führungsschienen zur Führung der Schublade auf.

Gemäß einer weiteren Ausbildung der Erfindung sind die Schenkel des U-förmigen Traggestells als Wände ausgebildet und einstückig mit den Seitenteilen verbunden, die wieder einstückig mit ihren Seitenwänden verbunden sind. Dadurch können Traggestell und Seitenteile als einfaches Kunststoffspritzteil hergestellt werden. Gegenüber dem Bekannten haben die Seitenwände eine derartige Höhe, daß das Herausbiegen von in den Seitenteilen aufgenommenen Behältern verhindert wird.

Gemäß einer weiteren Ausbildung der Erfindung sind die Schienen als kugelgeführte Teleskopschienen ausgebildet. Auf diese Weise werden ein leichter Lauf und ein Vollauszug der Schublade erreicht.

Gemäß einer weiteren Ausbildung der Erfindung ist die Schublade als Rahmen ausgebildet, in den mehrere Behälter einhängbar sind. Der Rahmen kann unterschiedliche Unterteilungen für verschieden große Behälter aufweisen.

Gemäß einer weiteren Ausbildung der Erfindung ist das Traggestell im Bereich der Schublade mit einem abnehmbaren Deckel versehen, der in Verbindung mit einer an der Schublade angebrachten Griffleiste die Schublade geruchsdicht verschließt. Im nicht herausgezogenen Zustand des Rahmens sind die Behälter daher geruchsdicht verschlossen. Im herausgezogenen Zustand des Rahmens verbleibt der Deckel im Schrank, und die Einwurföffnungen der Behälter sind frei.

Gemäß einer weiteren Ausbildung der Erfindung ist der Vorderteil des Deckels mit einer aufgesetzten Mulde versehen. In diese Mulde können beispielsweise Müllbeutel gelegt werden, während durch den übrigen Deckelteil beispielsweise Platz für ein Spülensyphon geschaffen ist.

Gemäß einer weiteren Ausbildung der Erfindung ist einer der Behälter mit einem eigenen Deckel versehen. Dies ist vorteilhaft, wenn ein besonders geruchsintensiver Abfall, wie Biobabfall, in diesem Behälter aufgenommen wird.

Gemäß einer weiteren Ausbildung der Erfindung ist das Traggestell hinter der Schublade mit Vertikalführungen zur Aufnahme eines Zusatzbehälters versehen, dessen außenliegende Wand an die Rundung der Seitenteile angepaßt ist. Auf diese Weise läßt sich die Raumausnutzung des Schranks noch verbessern. In diesem Zusatzbehälter lassen sich aggressive oder giftige Flüssigkeiten, Scheuer- und Lösungsmittel verborgen aufbewahren, so daß sie nicht von neugierigen Kinderaugen entdeckt werden.

Gemäß einer weiteren Ausbildung der Erfindung ist der Zusatzbehälter mit einem kindergesicherten Deckel versehen. Dadurch wird der Inhalt des Zusatzbehälters zugriffssicher aufbewahrt.

Gemäß einer weiteren Ausbildung der Erfindung weist der Deckel eine Perforation auf, so daß Geruchskonzentrationen entweichen und feuchte Lappen, Schwämme oder dergleichen abtropfen können.

Gemäß einer weiteren Ausbildung der Erfindung ist der als Drehteller ausgebildete Fachboden mit einer Rastvorrichtung für mehrere Drehstellungen versehen. Auf diese Weise lassen sich die Behälter und Seitenteile in eine relativ feste, günstige Griffposition vor der Schranköffnung zum Entnehmen von Reinigungsmitteln und Behältern bringen.

Die Erfindung wird nun anhand eines Ausführungsbeispiels näher erläutert. Es zeigen:
- Fig. 1: eine perspektivische Ansicht eines Fachbodenkarussells gemäß der Erfindung von schräg hinten mit aufgesetztem Deckel,
- Fig. 2: eine perspektivische Ansicht des in Fig. 1 dargestellten Fachbodenkarussells mit abgenommenen Deckel,
- Fig. 3: eine Seitenansicht des in Fig. 1 dargestellten Fachbodenkarussells mit ausgezogener Schublade,
- Fig. 4: eine Vorderansicht des in Fig. 3 dargestellten Fachbodenkarussells und
- Fig. 5: eine Draufsicht auf das in Fig. 3 dargestellte Fachbodenkarussell.

Das in den Figuren dargestellte Fachbodenkarussell besteht grundsätzlich aus einem Mittelteil 1 und zwei topfartigen Seitenteilen 2, 3. Der Mittelteil 1 hat die Form eines horizontalliegenden Quaders, während die Seitenteile 2, 3 seitlich an diesen Quader anschließen. Der Mittelteil 1 ist mit einem im Querschnitt U-förmigen Traggestell aus zwei parallelen Wänden 4, 5 und einem Boden 6 (Fig. 3) gebildet. Die Wand 4 ist mit einer gerundeten Außenwand 7 des Seitenteils 2 und die Wand 5 ist mit einer gerundeten Außenwand 8 des Seitenteils 3 einstückig verbunden. Diese so gebildete Einheit ist vorzugsweise ein Kunststoffspritzteil, das an einem Drehteller 9 mittels Schrauben befestigbar ist. Der Drehteller 9 wiederum ist in der Mitte eines nicht dargestellten Schranks, insbesondere eines Diagonaleckschranks, der auch insbesondere eine Spüle tragen kann, drehbar befestigbar.

Die Wände 4, 5 sind an ihren oberen Enden mit nicht näher dargestellten Schienen versehen, die zur Führung eines Rahmens 10 dienen. Die Schienen sind vorzugsweise als kugelgeführte Teleskopschienen ausgebildet, denen der Rahmen 10 angepaßt ist. Der Rahmen 10 hat zwischen seinen Seitenteilen ein in deren Mitte verlaufendes erstes Brückenteil 11 und ein zwischen diesem Brückenteil und dem hinteren Rahmenquerteil in deren Mitte verlaufendes zweites Brückenteil 12. Der Aufbau dieses Rahmens 10 - 12 ist so getroffen, daß in den Rahmen ein größerer Abfallbehälter 13 und zwei kleinere Abfallbehälter 14, 15 einhängbar sind. Die Rahmenaufteilung und die Behälterzahl können auch anders gewählt werden. Auch können die kleinen Behälter 14, 15 entweder, wie es in Fig. 2 gezeigt ist, hinten oder, wie es in Fig. 5 gezeigt ist, vorn im Rahmen angeordnet sein; das Gleiche gilt für den größeren Behälter 13. Die Behälter 13 - 15 sind für verschiedene Sorten von Abfall vorgesehen.

Im Bereich des Rahmens 10 sind die Wände 4, 5 mit einem abnehmbaren Deckel 16 versehen. Ferner ist am vorderen Querteil des Rahmens 10 eine Griffleiste 17 befestigt. Deckel 16 und Griffleiste 17 greifen im eingefahrenen Zustand des Rahmens 10 derart ineinander, daß ein Geruchsverschluß für die Behälter 13 - 15 gebildet ist. Der Vorderteil des Deckels 16 ist mit einer aufgesetzten Mulde 18 versehen, die zur Aufriahme von Müllbeuteln oder Sondermüll, wie Batterien, dienen kann.

Der kleine Behälter 14 ist ferner noch mit einem eigenen Deckel 19 versehen. In diesem Behälter kann dann besonders geruchsintensiver Abfall, wie Bioabfall, aufbewahrt werden.

In den Seitenteilen 2, 3 können gemäß den Figuren 3, 4 Behälter, beispielsweise in Form von Flaschen 20, Dosen oder Schachteln, gestellt werden, die verschiedene Reinigungsmittel enthalten.

Wie in Fig. 1 zu erkennen ist, sind hinter dem Rahmen 10 die Wände 4, 5 mit Vertikalführungen 21 versehen, die zur Aufnahme eines Zusatzbehälters 22 (Fig. 3) dienen. Dieser Zusatzbehälter hat eine gerundete Außenwand, deren Rundung an die Rundungen der Außenwände der Seitenteile 2, 3 angepaßt ist. In diesen Zusatzbehälter können besonders aggresive und/oder giftige Flüssigkeiten, Scheuer- oder Lösungsmittel untergebracht sein. Dieser Zusatzbehälter ist mit einem Deckel 23 versehen, der eine Kindersicherung 24 hat. Der Deckel 23 hat auch eine Perforation 25 in Form einer siebartigen Lochung, damit Geruchskonzentrationen entweichen oder auf dem Deckel abgelegte Lappen oder Schwämme abtropfen können.

Der Drehteller 9 ist mit einer nicht dargestellten Rastvorrichtung versehen, derart, daß dieser Drehteller in mehreren Raststellungen einrastet, in denen entweder die Griffleiste 17, das Seitenteil 2, der Zusatzbehälter 22 oder das Seitenteil 3 vor der Schranköffnung erscheint.

## Patentansprüche

1. Fachbodenkarussel für einen Diagonaleckschrank, mit einem um seine Vertikalachse drehbaren Fachboden und einem daran angebrachten Behältersystem mit einer Behältertragvorrichtung, die als Mittelteil (1) in Form eines längsgestreckten, horizontalliegenden Hohlkörpers ausgebildet und mit einer in Hohlkörperlängsrichtung ausziehbaren Schublade (10, 13-15) versehen ist, wobei sich an den Mittelteil (1) seitlich zwei Seitenteile (2, 3) mit gerundeten Seitenwänden (7, 8) anschließen, **dadurch gekennzeichnet**, daß sich die Schublade (10, 13-15) über die Vertikalachse des Fachbodens (6) hinaus erstreckt.

2. Fachbodenkarussell nach Anspruch 1,
**dadurch gekennzeichnet**,
daß das Mittelteil (1) ein im Querschnitt U-förmiges Traggestell (4 - 6) mit Führungsschienen zur Führung der Schublade (10, 13 - 15) aufweist.

3. Fachbodenkarussell nach Anspruch 2,
**dadurch gekennzeichnet**,
daß die Schenkel des U-förmigen Traggestells als Wände (4, 5) ausgebildet und einstückig mit den Seitenteilen (2, 3) verbunden sind.

4. Fachbodenkarussell nach Anspruch 2 oder 3,
**dadurch gekennzeichnet**,
daß die Schienen als kugelgeführte Teleskopschienen ausgebildet sind.

5. Fachbodenkarussell nach einem der Ansprüche 2 bis 4,
**dadurch gekennzeichnet**,
daß die Schublade als Rahmen (10) ausgebildet ist, in den mehrere Behälter (13 - 15) einhängbar sind.

6. Fachbodenkarussell nach einem der Ansprüche 2 bis 5,
**dadurch gekennzeichnet**,
daß das Traggestell (4 - 6) im Bereich der Schublade mit einem abnehmbaren Deckel (16) versehen ist, der in Verbindung mit einer an der Schublade angebrachten Griffleiste (17) die Schublade geruchsdicht verschließt.

7. Fachbodenkarussell nach Anspruch 6,
**dadurch gekennzeichnet**,
daß der Vorderteil des Deckels (16) mit einer aufgesetzten Mulde (18) versehen ist.

8. Fachbodenkarussell nach einem der Ansprüche 5 bis 7,
**dadurch gekennzeichnet**,
daß einer (14) der Behälter mit einem eigenen Deckel (19) versehen ist.

9. Fachbodenkarussell nach einem der Ansprüche 2 bis 8,
**dadurch gekennzeichnet**,
daß das Traggestell (4 - 6) hinter der Schublade mit Vertikalführungen (21) zur Aufnahme eines Zusatzbehälters (22) versehen ist, dessen außenliegende Wand an die Rundung der Seitenteile (2, 3) angepaßt ist.

10. Fachbodenkarussell nach Anspruch 9,
**dadurch gekennzeichnet**,
daß der Zusatzbehälter (22) mit einem kindergesicherten Deckel (23, 24) versehen ist.

11. Fachbodenkarussell nach Anspruch 10,
**dadurch gekennzeichnet**,
daß der Deckel (23) eine Perforation (25) aufweist.

12. Fachbodenkarussell nach einem der Ansprüche 1 bis 11, mit einem als Drehteller ausgebildeten Fachboden,
**dadurch gekennzeichnet**,
daß der Drehteller (9) mit einer Rastvorrichtung für mehrere Drehstellungen ausgebildet ist.

## Claims

1. Compartmentalised carrousel for an angular comer cabinet, said carrousel having a compartment base, which is rotatable about its vertical axis, and a container system, which is attached thereto and provided with a container carrying device, which is configured as a central portion (1) in the form of an elongate, horizontally lying hollow body and is provided with a drawer (10, 13 - 15), which is extendable in the longitudinal direction of the hollow body, two lateral portions (2, 3) having rounded lateral walls (7, 8) and communicating laterally with the central portion (1), **characterised in that** the drawer (10, 13 - 15) extends beyond the vertical axis of the compartment base (6).

2. Compartmentalised carrousel according to claim 1, **characterised in that** the central portion (1) has a supporting framework (4 - 6), which has a U-shaped cross-section and is provided with guide rails for the guidance of the drawer (10, 13 - 15).

3. Compartmentalised carrousel according to claim 2, **characterised in that** the members of the U-shaped supporting framework are configured as walls (4, 5) and are integrally connected to the lateral portions (2, 3).

4. Compartmentalised carrousel according to claim 2 or 3, **characterised in that** the rails are configured as ball-bearing-type telescopic rails.

5. Compartmentalised carrousel according to one of claims 2 to 4, **characterised in that** the drawer is configured as frame (10), in which a plurality of containers (13 - 15) are retainable.

6. Compartmentalised carrousel according to one of claims 2 to 5, **characterised in that** the supporting framework (4 - 6) is provided, in the region of the drawer, with a removable cover (16) which, in conjunction with a bar-like handle (17) attached to the drawer, seals the drawer in an odour-tight manner.

7. Compartmentalised carrousel according to claim 6, **characterised in that** the front portion of the cover (16) is provided with a trough (18) mounted thereon.

8. Compartmentalised carrousel according to one of claims 5 to 7, **characterised in that** one (14) of the containers is provided with its own cover (19).

9. Compartmentalised carrousel according to one of claims 2 to 8, **characterised in that** the supporting framework (4 - 6) is provided, behind the drawer, with vertical guides (21) for receiving an additional container (22), the externally situated wall of which is adapted to the roundness of the lateral portions (2, 3).

10. Compartmentalised carrousel according to claim 9, **characterised in that** the additional container (22) is provided with a child-proof cover (23, 24).

11. Compartmentalised carrousel according to claim 10, **characterised in that** the cover (23) has a perforation (25).

12. Compartmentalised carrousel according to one of claims 1 to 11, having a compartment base which is configured as a turntable, **characterised in that** the turntable (9) is provided with a locking device for a plurality of rotary positions.

## Revendications

1. Carrousel à fond formant étagère pour une armoire d'angle en diagonale, comportant un fond formant étagère pouvant tourner autour de son axe vertical, et un système à récipients disposé dans ce fond et comportant un dispositif de support de récipients, qui est agencé en tant que partie centrale (1) sous la forme d'un corps creux allongé horizontal et est équipé d'un tiroir (10, 13-15) pouvant être retiré dans la direction longitudinale du corps creux, deux parties latérales (2, 3) pourvues de parois latérales arrondies (7, 8) se raccordant latéralement à la partie centrale (1), **caractérisé en ce que** le tiroir (10, 13-15) s'étend au-delà de l'axe vertical du fond compartimenté (6).

2. Carrousel à fond formant étagère selon la revendication 1, **caractérisé en ce que** la partie centrale (1) comporte un châssis de support (4 à 6) en forme de U en coupe transversale, comportant des rails de guidage servant à guider le tiroir (10, 13 à 15).

3. Carrousel à fond formant étagère selon la revendication 2, **caractérisé en ce que** les branches du châssis de support en forme de U sont agencées sous la forme de parois (4, 5) et sont reliées d'un seul tenant aux parties latérales (2, 3).

4. Carrousel à fond formant étagère selon la revendication 2 ou 3, **caractérisé en ce que** les rails sont agencés sous la forme de rails télescopiques guidés par des billes.

5. Carrousel à fond formant étagère selon l'une des revendications 2 à 4, **caractérisé en ce que** le tiroir est agencé sous la forme d'un cadre (10) dans lequel plusieurs récipients (13 à 15) peuvent être suspendus.

6. Carrousel à fond formant étagère selon l'une des revendications 2 à 5, **caractérisé en ce que** le support (4 à 6) comporte, dans la zone du tiroir, un couvercle amovible (16) qui, en liaison avec une barrette de préhension (17) montée sur le tiroir, ferme ce dernier d'une manière étanche aux odeurs.

7. Carrousel à fond formant étagère selon la revendication 6, **caractérisé en ce que** la partie avant du couvercle (16) comporte un élément rapporté en forme d'auge (18) .

8. Carrousel à fond formant étagère selon l'une des revendications 5 à 7, **caractérisé en ce que** l'un (14) des récipients est pourvu de son propre couvercle (19).

9. Carrousel à fond formant étagère selon l'une des revendications 2 à 8, **caractérisé en ce que** le châssis de support (4 à 6) comporte, en arrière du tiroir, des guides verticaux (21) servant à recevoir un récipient supplémentaire (22) dont la paroi extérieure est adaptée à l'arrondi des parties latérales (2, 3).

10. Carrousel à fond formant étagère selon la revendication 9, **caractérisé en ce que** le récipient supplémentaire (22) est pourvu d'un couvercle (23, 24) protégé contre des manipulations par des enfants.

11. Carrousel à fond formant étagère selon la revendication 10, **caractérisé en ce que** le couvercle (23) possède une perforation (25).

12. Carrousel à fond formant étagère selon l'une des revendications 1 à 11, comportant un fond formant étagère agencé sous la forme d'un plateau rotatif, **caractérisé en ce que** le plateau rotatif (9) est réalisé avec un dispositif d'encliquetage pour plusieurs positions de rotation.
